# EUROPÄISCHE PATENTSCHRIFT

(11) **EP 0 972 947 B1**
(45) Veröffentlichungstag und Bekanntmachung des Hinweises auf die Patenterteilung: **18.08.2004**
(21) Anmeldenummer: 99890156.5
(22) Anmeldetag: 19.05.1999
(51) Int. Cl.: F15B 11/072, E01H 1/00, F15B 11/13

(54) **Bürstenauslegervorrichtung eines Tunnelwaschfahrzeuges**
Brush boom system of a tunnel washing vehicle
Système de bras à brosses d'un véhicule de lavage de tunnels

(30) Priorität: 14.07.1998 AT 47198 U; 13.04.1999 AT 24199 U
(43) Veröffentlichungstag der Anmeldung: 19.01.2000
(73) Patentinhaber: Zellinger Gesellschaft m.b.H., A-4050 Traun (AT)
(72) Erfinder: Kock, Josef, 4050 Traun (AT)
(74) Vertreter: Hübscher, Helmut, Dipl.-Ing.

(56) Entgegenhaltungen:
- EP-A- 0 184 577
- AT-B- 344 232
- GB-A- 1 038 924
- PATENT ABSTRACTS OF JAPAN vol. 009, no. 309 (C-318), 5. Dezember 1985 (1985-12-05) -& JP 60 147269 A (MITSUBISHI JUKOGYO KK), 3. August 1985 (1985-08-03)

## Beschreibung

Die Erfindung bezieht sich auf eine Bürstenauslegervorrichtung eines Tunnelwaschfahrzeuges zum Anstellen der vom Bürstenausleger getragenen Bürste, mit einer hydraulisch betätigbarenZylinder-Kolbeneinheit zur Erzielung einer Grundeinstellung und einer pneumatisch betätigbaren Zylinder-Kolbeneinheit für eine nachgiebige Feineinstellung.

Eine derartige Vorrichtung ist aus der GB 1 038 924 A bekannt. Bei dieser bekannten Konstruktion ist die hydraulisch betätigbare Zylinder-Kolbeneinheit ausschließlich dem am Fahrzeug gelagerten Bürstenausleger zugeordnet und dient im wesentlichen zum Anheben und Absenken dieses Bürstenauslegers. Am freien Ende des Auslegers ist erst eine Halterung für die Bürste vorgesehen, welche Halterung am Auslegerende um eine Querachse schwenkbar lagert und über eine weitere hydraulische Zylinder-Kolbeneinheit um diese Achse verschwenkt werden kann. Anschließend an diese Lagerung ist ein Drehantrieb mit einem Hydromotor vorgesehen, mit dessen Hilfe die eigentliche Halterung für die Bürste gedreht werden kann. Am freien Ende der Halterung ist die Bürste wieder um einen Längsarm schwenkbar gelagert, wobei dieser Arm als Doppelhebel ausgeführt ist und an dem von der Bürste abweisenden Ende ein Gegengewicht bildet. Auf diesen Arm wirkt erst eine kleine pneumatisch betätigbare Zylinder-Kolbeneinheit. Die Konstruktion benötigt also für das ordnungsgemäße Anstellen der Bürste zwei hydraulisch betätigbare Zylinder-Kolbeneinheiten, einen Hydromotor für den Drehantrieb und schließlich die pneumatisch betätigbare Zylinder-Kolbeneinheit zum Anstellen der Bürste. Damit ergibt sich eine äußerst aufwendige und auch steuerungstechnisch komplizierte Konstruktion, für deren Bedienung besondere Kenntnisse und eine besondere Aufmerksamkeit erforderlich werden. Aus diesen Gründen hat sich diese Konstruktion auch nicht durchsetzen können.

Wesentlich einfacher sind Antriebseinrichtungen, bei denen sowohl die Schwenkeinstellung des Bürstenauslegers als auch die Einstellung und der Anpressdruck der Bürste selbst mit Hilfe einer Antriebseinrichtung für den Bürstenausleger allein erfolgt. Solche Konstruktionen sind unter anderem aus der AT 344 232 B und der EP 0 184 577 B bekannt. Konstruktionsbedingt haben die Zylinder-Kolbeneinheiten bei hydraulischer Betätigung eine gewisse Ansprechträgheit und ermöglichen nur relativ langsame Verstellgeschwindigkeiten, so daß sich Schwierigkeiten ergeben, wenn beim Waschbetrieb einem im Tunnel auftretenden Hindernis, z. B. einem Verkehrszeichen, einem Gebläse od. dgl., mit der Bürste auszuweichen ist, also die Zylinder-Kolbeneinheit schnell eingefahren werden muß. Es wurde deshalb schon vorgeschlagen, bei prinzipiell gleichbleibender Konstruktion anstelle der hydraulisch betätigbaren Zylinder-Kolbeneinheit eine pneumatisch betätigbare Zylinder-Kolbeneinheit vorzusehen. Eine derartige Einheit ermöglicht eine rasche Verstellung und insbesondere eine rasche Verkürzung, wenn einem Hindernis auszuweichen ist. Nachteilig ist aber, daß sich Abdichtungsprobleme ergeben und daß dann, wenn einem Hindernis auszuweichen ist, der Druck innerhalb des Zylinders stark herabgesetzt werden muß, wobei für die Wiederherstellung des vollen Anpreßdruckes des Auslegers, also der Soll-Ausfahrstellung, große Mengen an Druckluft nachgefördert werden müssen.

Aufgabe der Erfindung ist die Schaffung einer Vorrichtung, die unter Beibehaltung des prinzipiell einfachen Aufbaues der Antriebseinrichtungen der letztgenannten Art eine hydraulische Grobeinsteltung und eine pneumatische Feineinstellung des Bürstenauslegers und damit des Bürstenandruckes ermöglicht.

Die gestellte Aufgabe wird dadurch gelöst, daß die pneumatisch betätigbare Zylinder-Kolbeneinheit als lineare Verlängerung der hydraulisch betätigbaren Zylinder-Kolbeneinheit angeordnet ist und diese Zylinder-Kolbeneinheiten zwischen einer Abstützung am Fahrzeug und dem Bürstenausleger für eine gemeinsame Schwenkeinstellung des Bürstenauslegers unter Anstellung der Bürste vorgesehen sind.

Die Einheit aus den beiden Zylinder-Kolbeneinheiten ersetzt also die einfachen Zylinder-Kolbeneinheiten nach der AT 344 232 B und der EP 0 184 577 B.

Die mögliche Ausfahrlänge wird vorteilhaft zum größeren Teil von der hydraulisch betätigbaren Zylinder-Kolbeneinheit bestimmt, wobei diese Einheit in der Ausfahrstellung stabil ist und nicht zu Längsschwindungen neigt. Der Anpreßdruck der Bürste hängt aber weitestgehend von der Beaufschlagung der pneumatisch betätigbaren Zylinder-Kolbeneinheit ab, wobei der mögliche Verstellweg dieser Einheit nur hinreichend groß bemessen werden muß, um die Möglichkeit zu schaffen, den wahrscheinlich auftretenden Hindernissen durch rasche Reduktion des Fülldruckes auszuweichen. Die pneumatisch beaufschlagte Zyünder Kolbeneinheit bildet praktisch auch eine Luftfeder, die über die Bürste kleinere Unebenheiten oder Hindernisse ohne Änderung des Beaufschlagungsdruckes ausgleichen kann.

Im Sinne der obigen Darlegungen empfiehlt sich eine Grundkonstruktion, bei der die hydraulisch betätigbare Zylinder-Kolbeneinheit den größeren, die pneumatisch betätigbare Zylinder-Kolbeneinheit aber nur einen kleineren Teil des möglichen Gesamtverstellweges bestimmt.

Nach einer einfachen Weiterbildung wird vorgesehen, daß jede der beiden Zylinder-Kolbeneinheiten aus Zylinder, Kolben und Kolbenstange besteht, die beiden Zylinder miteinander verbunden und die an Abstützungen am Fahrzeug bzw. Ausleger angreifenden Kolbenstangen nach entgegengesetzten Seiten herausgeführt sind. Hier können einfach gebaute Zylinder-Kolbeneinheiten Verwendung finden, die an den Zylindern lediglich über ein einfaches Kupplungsstück verbunden werden müssen.

Es ist möglich, die Beaufschlagung der beiden Zylinder-Kolbeneinheiten gesondert zu regeln, also durch die Beaufschlagung der hydraulische Zylinder-Kolbeneinheit die Grundausfahrstellung vorzugeben und über die pneumatisch betätigbare Zylinder-Kolbeneinheit den Anpreßdruck einzustellen, wobei man danach trachten wird, den Kolben der letzteren Zylinder-Kolbeneinheit möglichst auf eine mittlere Ausfahrstellung aus dem Zylinder einzuregeln, damit einerseits beim Ausweichen von Hindernissen genügend Bewegungsspiel zur Verfügung steht und anderseits die Bürste auch in Vertiefungen der Tunnelwand eindringt. Diese beschriebene Art der Regelung erfordert allerdings eine dauernde Aufmerksamkeit der Bedienungsperson, z. B. des Fahrers des Tunnelwaschfahrzeuges, und ist relativ aufwendig.

Die Bedienung der Antriebseinrichtung wird vereinfacht und die Anstellgenauigkeit des Bürstenauslegers erhöht, wenn erfindungsgemäß für die pneumatisch betätigbare Zylinder-Kolbeneinheit ein oder mehrere Lagefühler vorgesehen sind, die über eine Steuereinrichtung die Beaufschlagung der hydraulisch betätigbaren Zylinder-Kolbeneinheit im Sinne einer Nachführsteuerung regeln.

Der gewünschte Anpreßdruck der Bürsten des Bürstenauslegers wird hier durch Regelung der Druckbeaufschlagung der pneumatisch betätigbaren Zylinder-Kolbeneinheit vorgegeben. Wegen der Nachführsteuerung folgt die hydraulisch betätigbare Zylinder-Kolbeneinheit in ihrer Einstellung selbsttätig, so daß auf diese Weise u. a. Abstandsänderungen der Tunnelwaschfahrzeuges von der Tunnelwand selbsttätig durch Längenänderung der hydraulisch betätigbaren Zylinder-Kolbeneinheit ausgeglichen werden. Die Bedienungsperson hat nur mehr die Aufgabe, die richtige Anstellung der Bürstenausleger zu beobachten und bei Hindernissen rechtzeitig durch Betätigung der Steuerung für die pneumatisch betätigbare Zylinder-Kolbeneinheit die Ausweichbewegung herbeizuführen. Dabei kann man in der Regeleinrichtung Verzögerungsglieder vorsehen, um zu verhindern, daß bei einem kurzzeitigen Ausweichvorgang eine dann an sich unnötige Nachstellung der hydraulisch betätigbaren Zylinder-Kolbeneinheit erfolgt.

Als Lagefühler an der pneumatisch betätigbaren Zylinder-Kolbeneinheit kommen Anschläge auf der Kolbenstange, aber auch Fühlsonden im Zylinder oder einfache, die Ausfahrstellung des Kolbens erfassende Längenmeßeinrichtungen in Frage. Abhängig vom jeweiligen Grundaufbau und von den übrigen Regeleinrichtungen kann man für die Nachführsteuerung mechanisch, pneumatisch, hydraulisch oder elektrisch betätigbare Absperrorgane vorsehen.

Weitere Einzelheiten und Vorteile des Erfindungsgegenstandes entnimmt man der nachfolgenden Zeichnungsbeschreibung. In der Zeichnung ist der Erfindungsgegenstand beispielsweise veranschaulicht. Es zeigen
- Fig. 1: den Hauptteil eines mit zwei Bürstenauslegern ausgestatteten Tunnel-Waschfahrzeuges bei ausgestellten Bürstenauslegern in Draufsicht und
- Fig. 2: eine erfindungsgemäße Antriebseinrichtung mit einer schematisch eingezeichneten Regeleinrichtung in größerem Maßstab.

Von einem Tunnelwaschfahrzeug wurde im wesentlichen nur der am Fahrgestell und den Rädern 1 abgestützte Tank 2 für die Waschtlüssigkeit dargestellt. Vor dem Tank 2 und seitlich neben ihm sind zwei Bürstenausleger 3, 4 angebracht. die, wie an sich bekannt, einen teleskopartig der Länge nach verstellbaren Hauptträger aufweisen, der an seinem einen Ende die rotierend antreibbaren und einstellbaren Waschbürsten 5 trägt und mit seinem anderen Ende um eine nicht dargestellte Querachse auf- und niederschwenkbar sowie um eine Vertikalachse 6 seitenverschwenkbar ist. Am Ausleger 3 greift eine erfindungsgemäße Antriebseinrichtung 7, die der Verschwenkung um die Hochachse 6 dient, unmittelbar an, wogegen eine Antriebseinrichtung 7 für den zweiten Ausleger 4 über einen Hebel 8 mit diesem Ausleger 4 verbunden ist.

Wie besonders aus Fig. 2 ersichtlich ist, besteht die Antriebseinrichtung aus einer hydraulisch betätigbaren Zylinder-Kolbeneinheit 9 und einer pneumatisch betätigbaren Zylinder-Kolbeneinheit 10. Die Zylinder 11,12 der Zylinder-Kolbeneinheiten 9, 10 sind über eine Adapterplatte 13 verbunden und die Kolbenstangen 14, 15 der beiden Zylinder-Kolbeneinheiten 9, 10 sind nach entgegengesetzten Seiten herausgeführt und an einer Stütze 16 bzw. 17 am Fahrzeug und am Ausleger 3 bzw. am Hebel 8 des Auslegers 4 angelenkt.

Im Bedarfsfall können entsprechende Antriebseinrichtungen auch für die Verschwenkung der Ausleger 3, 4 um die Horizontalachse vorgesehen werden.

Lediglich als Ausführungsbeispiel wurde eine der vorstehend angeführten Reglerausbildungen in Fig. 2 näher veranschaulicht. Die vom Fahrer oder der sonstigen Bedienungsperson zu betätigenden Steuereinrichtungen für die Beaufschlagung der pneumatisch betätigbaren Zylinder-Kolbeneinheit 10 wurden weggelassen. Es ist nur zu sagen, daß hier im Ausstellsinn ein Beaufschlagungsdruck vorwählbar ist. Die Beaufschlagungsleitungen 18, 19 für den Zylinder 11 der hydraulisch betätigbaren Zylinder-Kolbeneinheit 9 führen zu einem als Kolbenschieber 20 angedeuteten hydraulischen Regler, der zwei Eingänge zum Anschluß einer Förderpumpe 21 und einer Rücklaufleitung 22 besitzt, in der dargestellten Mittellage die Leitung 18, 19 sperrt und damit die hydraulisch betätigbare Zylinder-Kolbeneinheit 9 in der momentanen Ausfahrstellung fixiert, sowie in den beiden Arbeitsstellungen wechselweise die Leitungen 18, 19 mit Pumpe 21 und Rücklauf 22 verbindet. Arbeitsmagnete 23, 24 bestimmen bei ihrem Einschalten die beiden Arbeitsstellungen. Für die Betätigung dieser Arbeitsmagnete 23, 24 ist eine zentrale Steuereinheit 25 vorgesehen, die mit Fühlern 26, 27 verbunden ist. Wenn der Kolben der Zylinder-Kolbeneinheit 7 seine Ausfahrstellung erreicht, in der der Fühler 26 anspricht, dann schaltet die Steuereinheit 25 den Arbeitsmagneten 23 ein, so daß dieser die Pumpe 21 mit der Leitung 18 verbindet und den Kolben 14 der Zylinder-Kolbeneinheit 9 im Ausfahrsinn beaufschlagt. Erreicht der Kolben der Zylinder-Kolbeneinheit 7 den Fühler 27, dann schaltet die Steuereinheit 25 den Arbeitsmagneten 24 ein, so daß der Steuerschieber 20 die Pumpe 21 mit der Leitung 19 und die Leitung 18 mit dem Rücklauf 22 verbindet, so daß der Kolben 14 der Zylinder-Kolbeneinheit 9 in den Zylinder 11 zurückfährt. Die Dauer der Beaufschlagung der hydraulischen Zylinder-Kolbeneinheit 9 kann durch ein Zeitglied geregelt werden. Eine andere Möglichkeit besteht darin, an der pneumatisch betätigbaren Zylinder-Kolbeneinheit 10 einen z. B. einer Mittellage zugeordneten Fühler 28 anzuordnen, der dann, wenn er auf den vorbeilaufenden Kolben anspricht, über die Steuereinheit 25 den Magnet 23 bzw. 24 abschaltet, so daß der Steuerschieber 20 in die dargestellte Ruhelage zurückkehrt. Eine andere Möglichkeit besteht darin, Fühler 26, 27 vorzusehen, die auf einer vorgegebenen Wegstrecke die Ausfahrstellung der Zylinder-Kolbeneinheit 7 erfassen und dadurch während ihrer Ansprechzeit die entsprechende Beauf schlagung der hydraulisch betätigbaren Zylinder-Kolbeneinheit 9 bewirken.

## Patentansprüche

1. Bürstenauslegervorrichtung eines Tunnelwaschfahrzeuges (1, 2) zum Anstellen der vom Bürstenausleger (3, 4) getragenen Bürste (5), mit einer hydraulisch betätigbaren Zylinder-Kolbeneinheit (9) zur Erzielung einer Grundeinstellung und einer pneumatisch betätigbaren Zylinder-Kolbeneinheit (10) für eine nachgiebige Feineinstellung, **dadurch gekennzeichnet, daß** die pneumatisch betätigbare Zylinder-Kolbeneinheit (10) als lineare Verlängerung der hydraulisch betätigbaren Zylinder-Kolbeneinheit (9) angeordnet ist und diese Zylinder-Kolbeneinheiten (9, 10) zwischen einer Abstützung am Fahrzeug (1, 2) und dem Bürstenausleger (3, 4) für eine gemeinsame Schwenkeinstellung des Bürstenauslegers (3, 4) unter Anstellung der Bürste (5) vorgesehen sind.

2. Bürstenauslegervorrichtung nach Anspruch 1, **dadurch gekennzeichnet, daß** die hydraulisch betätigbare Zylinder-Kolbeneinheit (9) den größeren, die pneumatisch betätigbare Zylinder-Kolbeneinheit (10) aber nur einen kleineren Teil des möglichen Gesamtverstellweges bestimmt.

3. Bürstenauslegervorrichtung nach Anspruch 1 oder 2, **dadurch gekennzeichnet, daß** jede der beiden Zylinder-Kolbeneinheiten (9, 10) aus Zylinder (11, 12), Kolben und Kolbenstange (14, 15) besteht, die beiden Zylinder (11, 12) miteinander verbunden und die an Abstützungen (8, 16, 17) am Fahrzeug bzw. Ausleger (3) angreifenden Kolbenstangen (14, 15) nach entgegengesetzten Seiten herausgeführt sind.

4. Bürstenauslegervorrichtung nach einem der Ansprüche 1 bis 3, **dadurch gekennzeichnet, daß** für die pneumatisch betätigbare Zylinder-Kolbeneinheit (10) ein oder mehrere Lagefühler (26 - 28) vorgesehen sind, die über eine Steuereinrichtung (20, 25) die Beaufschlagung der hydraulisch betätigbaren Zylinder-Kolbeneinheit (9) im Sinne einer Nachführsteuerung regeln.

## Claims

1. A brush boom mechanism of a tunnel washing vehicle (1, 2) for setting into contact the brush (5) carried by the brush boom (3, 4), with a hydraulically actuatable piston and cylinder unit (9) to provide a basic setting and a pneumatically actuatable piston and cylinder unit (10) for a flexible fine setting, **characterised in that** the pneumatically actuatable piston and cylinder unit (10) is arranged as a linear extension of the hydraulically actuatable piston and cylinder unit (9) and said piston and cylinder units (9, 10) are provided between a support on the vehicle (1, 2) and the brush boom (3, 4) so as to provide a common pivoted setting of the brush boom (3, 4) with the brush (5) set into contact.

2. A brush boom mechanism according to claim 1, **characterised in that** the hydraulically actuatable piston and cylinder unit (9) defines the larger of the possible total adjustment path while the pneumatically actuatable piston and cylinder unit (10) defines just a smaller part of the possible total adjustment path.

3. A brush boom mechanism according to claim 1 or 2, **characterised in that** each of the two piston and cylinder units (9, 10) consists of a cylinder (11, 12), piston and piston rod (14, 15), the two cylinders (11, 12) are interconnected and the piston rods (14, 15) acting on supports (8, 16, 17) on the vehicle and boom (3) are taken out on opposite sides.

4. A brush boom mechanism according to any one of claims 1 to 3, **characterised in that** one or more position sensors (26 -28) are provided for the pneumatically actuatable piston and cylinder unit (10) and by way of a control device (20, 25) control the actuation of the hydraulically actuatable piston and cylinder unit (9) as a tracker control system.

## Revendications

1. Dispositif à brosse sur bras articulé d'un véhicule de lavage de tunnels (1, 2), pour caler en position angulaire la brosse (5) portée par le bras articulé porte-brosse (3, 4), avec une unité à piston et cylindre (9) pouvant être actionnée hydrauliquement pour obtenir un réglage de base et une unité à piston et cylindre (10) actionnable pneumatiquement, pour obtenir un réglage fin à flexibilité, **caractérisé en ce que** l'unité à piston et cylindre (10) pouvant être actionnée pneumatiquement est disposée en tant que prolongement linéaire de l'unité à piston et cylindre (9) pouvant être actionnée hydrauliquement, et ces unités à piston et cylindre (9, 10) sont prévues entre un appui sur le véhicule (1, 2) et le bras articulé porte-brosse (3, 4), pour permettre un réglage par pivotement commun des bras articulés porte-brosse (3, 4) avec calage ou placage de la brosse (5).

2. Dispositif à brosse sur bras articulé selon la revendication 1, **caractérisé en ce que** l'unité à piston et cylindre (9) actionnable hydrauliquement détermine la partie la plus grande de la course de réglage globale possible, l'unité à piston et cylindre (10) actionnable pneumatiquement ne déterminant cependant qu'une plus petite partie de cette course de réglage globale possible.

3. Dispositif à brosse sur bras articulé selon la revendication 1 ou 2, **caractérisé en ce que** chacune des deux unités à piston et cylindre (9, 10) est formée d'un cylindre (11, 12), d'un piston et d'une tige de piston (14, 15), les deux cylindres (11, 12) sont reliés ensemble, et les tiges de piston (14, 15), agissant sur des appuis (8, 16, 17) prévus sur le véhicule respectivement sur le bras articulé (3), sont sorties en direction de côtés opposés.

4. Dispositif à brosse sur bras articulé selon l'une des revendications 1 à 3, **caractérisé en ce que** pour l'unité à piston et cylindre (10) actionnable pneumatiquement, sont prévues une ou plusieurs sondes de position (26 à 28) qui, par l'intermédiaire d'un dispositif de commande (20, 25), règlent la sollicitation de l'unité à piston et cylindre (9) actionnable hydrauliquement, dans le sens d'une commande à poursuite.
